# FASCICULE DE BREVET EUROPEEN

(11) **EP 3 390 938 B1**
(45) Date de publication et mention de la délivrance du brevet: **24.01.2024**
(21) Numéro de dépôt: 16834023.0
(22) Date de dépôt: 16.12.2016
(51) Int. Cl.: F25J 1/00, F25J 1/02

(54) **PROCÉDÉ HYBRIDE DE LIQUÉFACTION D'UN GAZ COMBUSTIBLE ET INSTALLATION POUR SA MISE EN OEUVRE**
HYBRIDVERFAHREN ZUR VERFLÜSSIGUNG EINES BRENNGASES UND ANLAGE ZUR IMPLEMENTIERUNG DAVON
HYBRID METHOD FOR LIQUEFYING A FUEL GAS AND FACILITY FOR IMPLEMENTING SAME

(30) Priorité: 17.12.2015 FR 1562705; 26.01.2016 FR 1650632
(43) Date de publication de la demande: 24.10.2018
(73) Titulaire: Engie, 92400 Courbevoie (FR)
(72) Inventeur: BENOIT, Laurent, 93250 Villemomble (FR); FAURE-BRAC, Denis, 00560 Helsinki (FI); TORRES-MANSILLA, Anna, 75014 Paris (FR); DROUET, Emeline, 44230 Saint Sébastiien sur Loire (FR)
(74) Mandataire: Novagraaf Technologies
(86) Numéro de dépôt international: PCT/FR2016/053523
(87) Numéro de publication internationale: WO 2017/103535

(56) Documents cités:
- WO-A2-2009/007439
- DE-B1- 1 960 515
- FR-A- 1 335 277
- US-A- 3 224 207
- BACH W: "OFFSHORE ERDGASVERFLUSSIGUNG MIT STICKSTOFFKALTE - PROZESSAUSLEGUNGUND VERGLEICH VON GEWICKELTEN ROHR- UND PLATTENWARMETAUSCHERN", BERICHTE AUS TECHNIK UND WISSENSCHAFT, LINDE AG. WIESBADEN, DE, no. 64, 1 janvier 1990 (1990-01-01), pages 31-37, XP000114322, ISSN: 0942-332X

## Description

La présente invention se rapporte de manière générale à un procédé et une installation de liquéfaction d'un gaz combustible à forte teneur en méthane.

Le problème global que cherche à résoudre la présente invention est de liquéfier du gaz à forte teneur en méthane (au moins 80% molaire), typiquement du gaz naturel issu du réseau gazier de transport ou de distribution, du biométhane ou encore des évaporations de gaz naturel liquéfié (usuellement désigné par l'acronyme GNL) .

Pour cela, on cherche à réduire les coûts de mise en œuvre du processus de liquéfaction du gaz combustible en particulier pour des installations de petite taille (notamment inférieures à 10 tonnes de GNL produites par heure), tout en conservant des coûts opérationnels modérés (notamment en termes de consommables).

Pour résoudre un tel problème, il est connu de l'homme de l'art différentes solutions, que l'on peut regrouper en trois catégories :
1. les procédés à cycle fermé avec changement de phase du réfrigérant, ce dernier pouvant être un corps pur ou un mélange réfrigérant afin d'améliorer l'efficacité. On les utilise principalement pour une production de GNL à grande échelle (dite *"baseload*"), soit plusieurs dizaines à plusieurs centaines de tonnes/heure (t/h) de GNL produit, en station fixe. il s'agit notamment des procédés industriels suivants : le procédé TEALARC de Technip et Air Liquide, les procédés de l'APCI et notamment le C3-MR et l'APX, le procédé à cascade optimisée (en anglais « *optimized cascade* ») de Conoco Phillips, le procédé MFC de Statoil-Linde, les procédés de Linde, le procédé PRICO de Black and Veatch, et le procédé OSMR de LNG limited. Toutefois, ce type de procédés est désormais aussi proposé à plus petite échelle (c'est-à-dire des procédés produisant seulement quelques dizaines voire quelques tonnes/heure (t/h) de de GNL produit. C'est notamment le cas pour les procédés industriels suivants : le procédé BOC du groupe industriel Linde) pour la liquéfaction du biogaz, les procédés SCMR et PCMR de Kryopak, le procédé MRC de GTI, le procédé NewMR de Waertsila, le procédé SGTS pour la liquéfaction du biogaz, le procédé d'Erié pour la liquéfaction du biogaz, et enfin le procédé MiniLNG de SINTEF pour la liquéfaction des évaporations de GNL ;
2. les procédés à cycle fermé de Brayton ou à détente, c'est à dire sans changement de phase mais avec détente du réfrigérant pour créer le froid. En raison de leur simplicité technique, ces procédés sont utilisés :
   - soit pour des productions de GNL de petite capacité. C'est le cas notamment pour le procédé d'Air Liquide pour la liquéfaction du biogaz, le procédé EXP de Kryopak, le procédé de Cryostar proposé à la fois pour la liquéfaction du biogaz et des évaporations de GNL,
   - soit pour des situations techniquement difficiles où simplicité et robustesse l'emportent sur la performance énergétique (production « *offshore* » notamment, ou pour la reliquéfaction des évaporations de GNL). C'est le cas notamment pour le procédé de Mustang, le procédé APX d'APCI, le procédé à plusieurs étapes de détente de SAIPEM et le procédé ZR-LNG de Gasconsult ;
3. les procédés à cycle ouvert, dans lequel le froid n'est pas créé mais apporté par un médium extérieur, typiquement de l'azote liquide, et où la liquéfaction du gaz naturel résulte d'un simple échange de chaleur (direct) avec le médium de froid qui se vaporise. Ce type de procédé est généralement utilisé en laboratoire ou pour des applications très ponctuelles ne nécessitant que très peu de performance et beaucoup de simplicité. C'est le cas notamment pour le procédé de Chart utilisant de l'azote liquide comme réfrigérant, actuellement utilisé en Asie du Sud-Est (notamment en Indonésie), et pour le procédé direct d'Hamworthy-Wärtsilä actuellement mis en oeuvre dans la petite installation de liquéfaction de Sköldvik en Finlande produisant 55 tonnes par jour de GNL.

Une telle solution à cycle ouvert est connue du document FR1335277A qui divulgue un procédé de liquéfaction d'un gaz combustible dans lequel ledit gaz combustible circule dans un circuit primaire tandis qu'un réfrigérant constitué d'azote à l'état liquide ou au moins partiellement vaporisé circule dans un circuit secondaire ouvert depuis un réservoir d'azote liquide pour être relâché vers l'atmosphère.

Toutefois, ces dispositifs connus de l'art antérieur présentent de nombreux inconvénients.

Ainsi, les procédés à cycle fermé complet avec changement de phase du réfrigérant présentent les inconvénients suivants :
- des coûts de développement ou de fourniture des pièces non-consommables (coûts généralement désignés par l'acronyme CAPEX) élevés, en raison du nombre élevé d'équipements et de la complexité que nécessitent de tels procédés,
- il en est de même pour les coûts d'exploitation (généralement désignés par l'acronyme OPEX),
- la complexité de tels procédés et les risques encourus (le réfrigérant est généralement inflammable),
- la taille et l'encombrement importants des équipements pour la mise en œuvre de tels procédés, qui les rendent difficilement compacts : en effet, en plus du fluide à refroidir (typiquement du gaz naturel), le procédé doit intégrer une grande quantité de fluides de refroidissement dans des cycles intermédiaires pour obtenir le refroidissement souhaité (au final, le débit massique total des mélanges réfrigérants utilisé étant d'environ 8 fois celui du fluide à refroidir), et
- les émissions de CO₂ liés à la consommation de gaz lorsque celui-ci est utilisé pour l'appoint en énergie du procédé.

Par ailleurs, les procédés à cycle fermé complet de Brayton ou à détente présentent également des inconvénients, en partie identique avec ceux mentionnés ci-dessus pour les procédés avec changement de phase :
- des coûts élevés de développement ou de fourniture des pièces non-consommables (coûts CAPEX) et des coûts élevés d'exploitation (coûts OPEX),
- une performance énergétique faible, en d'autres termes une consommation d'énergie importante,
- la taille et l'encombrement importants des équipements pour la mise en œuvre de tels procédés, qui les rendent difficilement compacts : ici également, en plus du fluide à refroidir (typiquement du gaz naturel), le procédé doit intégrer une grande quantité de fluides de refroidissement dans des cycles intermédiaires pour obtenir le refroidissement souhaité. Compte-tenu de l'absence d'évaporation, la quantité de réfrigérant est encore plus grande que dans le cas précédent (relatif aux procédés à cycle fermé complet avec changement de phase du réfrigérant), le débit massique de réfrigérant équivaut cette fois à plusieurs dizaines de fois le débit massique de fluide à refroidir.
- les émissions de CO₂ liées à la consommation de gaz lorsque celui-ci est utilisé pour l'appoint en énergie du procédé.

Enfin, les procédés à cycle ouvert présentent des inconvénients liés principalement à leur rusticité et au cout d'approvisionnement du réfrigérant (qui est consommé du fait du cycle ouvert).

Le but de la présente invention vise donc à pallier tout ou partie des inconvénients de l'art antérieur, par la mise en place d'un procédé hybride entre d'une part un procédé selon le cycle de Brayton (ou dit à détente) et d'autre part un procédé à cycle ouvert classique. Plus précisément, au lieu d'utiliser un cycle ouvert classique qui utilise le seul pouvoir frigorifique de la vaporisation du médium de froid (typiquement l'azote liquide) tel que le procédé décrit dans le brevet français FR 1 335 277, le procédé selon l'invention propose d'abord de comprimer le médium de froid puis, dans un premier temps, d'utiliser sa vaporisation comme pouvoir refroidissant, et enfin dans un deuxième temps, de le détendre pour générer du froid supplémentaire.

Plus particulièrement, la présente invention a pour objet un procédé de liquéfaction d'un gaz combustible selon la revendication 1, et une installation de liquéfaction d'un gaz combustible pour la mise en oeuvre du procédé selon l'invention, selon la revendication 6.

Par azote, on entend, au sens de la présente invention, un fluide comportant au moins 97% molaire d'azote.

Par échangeur thermique, on entend, au sens de la présente invention un sous-ensemble ou une partie d'une zone d'échange thermique intégrant la totalité de la ligne d'échange thermique de la phase considérée du procédé de l'invention.

Par zone d'échange thermique, on entend, au sens de la présente invention, un ensemble d'échangeurs thermiques dans laquelle se déroule l'ensemble des échanges thermiques d'une phase donnée du procédé de l'invention, à savoir, le pré-refroidissement, la liquéfaction ou le sous-refroidissement.

Par ligne d'échange thermique, on entend, au sens de la présente invention, la succession de fluides échangeant de la chaleur entre eux dans la phase considérée.

Le principe global du procédé selon l'invention est donc de tirer parti à la fois du refroidissement par évaporation de l'azote liquide et de sa détente. Par conséquent, cela signifie, d'un point de vue conceptuel, que le réfrigérant (c'est-à-dire l'azote liquide ou vaporisé va être utilisé deux fois sur une partie de la zone d'échange thermique (c'est-à-dire sur une même gamme de température). Mais l'azote ne sera pas dans le même état lors de ces deux passages :
- une fois, il sera partiellement liquide et à haute pression,
- l'autre fois, il sera vaporisé et à basse pression.

En outre, à chaque fois, seule une partie du gaz naturel à traiter sera refroidi.

De manière avantageuse, les deux phases de redistribution du gaz combustible pourront être réalisées dans les conditions suivantes :
- le débit m₁ du sous-flux de gaz combustible injecté dans l'échangeur thermique de la zone d'échange thermique de refroidissement représentant au moins 80%, et de préférence au moins 85% du débit initial m de gaz ; et
- le débit m₃ du sous-flux de gaz combustible injecté dans l'échangeur thermique de la zone d'échange thermique de liquéfaction représentant au moins 60% du débit initial m de gaz combustible, et au plus la valeur de m₁.

De manière avantageuse, l'azote liquide provenant du réservoir d'azote liquide pourra être pompé à une pression d'au moins 1,2 MPa, en fonction de la nature du gaz combustible à liquéfier.

De manière avantageuse, le flux d'azote au moins partiellement vaporisé à la sortie de l'échangeur thermique de la zone d'échange thermique de refroidissement peut être détendu, dans la turbine (de préférence une turbine à détente), à une pression égale ou inférieure à 0,2 MPa (c'est à dire approximativement à 2 bars).

De manière avantageuse, dans le cadre de la présente invention le gaz à liquéfier pourra contenir du méthane en une proportion molaire d'au moins 80%.

Le procédé selon l'invention permet de garder les avantages d'un cycle ouvert classique en limitant son principal inconvénient, à savoir sa consommation de d'azote liquide, et par conséquent le coût associé à cette consommation.

Enfin, on observe, dans le procédé selon l'invention, une absence totale de phénomènes de type « évaporation brusque » (usuellement désignés en anglais par l'expression « *flash gas* ») lors de la détente finale du GNL car le GNL est sous-refroidi suffisamment pour qu'il ne génère pas de vapeur (« flash ») lors de cette détente finale. Cela permet de faire ainsi l'économie d'une recompression du gaz.

Par évaporation brusque, on entend, au sens de la présente invention une vaporisation partielle dans la ligne liquide (durant la détente), qui survient lorsque le GNL sous pression (pour faciliter sa liquéfaction) est détendu soit à l'aide d'une vanne Joule-Thomson, soit une turbine liquide ou même diphasique.

Par ailleurs, les coûts de développement ou de fourniture des pièces non-consommables (coûts CAPEX) sont modérés : en l'absence de froid à créer par des cycles intermédiaires (comme dans le cas de cycles fermés), le nombre de machines tournantes à mettre en œuvre pour faire fonctionner le procédé selon l'invention (compresseur, turbine) est drastiquement réduit par rapport aux procédés à cycle fermé classiques, ainsi que la taille de la ligne d'échange.

Il en est de même pour les coûts d'exploitation (généralement désignés par l'acronyme OPEX). Les coûts OPX sont modérés car la mise en oeuvre du procédé selon l'invention ne nécessite qu'un nombre peu élevé de machines tournantes de type compresseurs ou turbines. Les coûts de maintenance associés sont donc « mécaniquement » réduits : la consommation d'azote liquide par le procédé selon l'invention est réduite de 10% environ par rapport à un cycle ouvert classique, d'où une réduction similaire de l'OPEX associé.

L'installation selon l'invention présente l'avantage d'être très compacte grâce à la réduction de l'inventaire des fluides de refroidissement (c'est-à-dire la quantité et le débit massique de fluide réfrigérant) et de la taille et du nombre de machines tournantes ; cette compacité permettant donc sa mobilité (sur camion, barge, bateau, train, etc.).

D'autres avantages et particularités de la présente invention résulteront de la description qui va suivre, donnée à titre d'exemple non limitatif et faite en référence aux figures annexées :
- la figure 1 représente un schéma de principe général d'un mode de réalisation préférentiel de l'installation selon l'invention, sur lequel on a représenté l'agencement des différents échangeurs thermiques et des zones de distribution du gaz combustibles ;
- la figure 2 représente le même schéma de principe général que celui représenté sur la figure 1, montrant en particulier les différentes phases du procédé de l'invention,
- la figure 3 représente un schéma de principe général d'une installation selon l'art antérieur comportant un cycle ouvert à l'azote liquide.

Les éléments identiques représentés sur les figures 1 et 2 sont identifiés par des références numériques identiques.

La figure 3 est un dispositif selon l'art antérieur permettant la mise en oeuvre d'un procédé de liquéfaction d'un gaz combustible connu de l'art antérieur fonctionnant avec un cycle ouvert à l'azote liquide. Ce procédé sert de point de comparaison pour les simulations numériques présentées ci-après dans les exemples.

Sur la figure 1, on a représente un schéma de principe général d'un mode de réalisation préférentiel de l'installation selon l'invention. Cette installation comprend : un circuit primaire 1 relié à une source 1 de gaz combustible et à un réservoir pour gaz liquéfié),
- un circuit secondaire 34 ouvert relié à un réservoir d'azote liquide 3, et quatre zones d'échange thermiques 100, 200, 300, 400 disposées en cascade pour refroidir et liquéfier le gaz combustible circulant dans le circuit primaire 12, chacune des zones thermiques 100, 200, 300, 400 étant traversée par les circuits primaire 12 et secondaire 34 disposés de manière que le gaz combustible et l'azote y circulent à contre-courant.

Les zones d'échange thermique 100, 200, 300, 400 sont réparties selon la configuration suivante :
- une zone d'échange thermique 100 de pré-refroidissement comprenant au moins un échangeur thermique 10, une zone d'échange thermique 200 de refroidissement comprenant un échangeur thermique 20 et un échangeur annexe 21, la zone d'échange thermique 200 de refroidissement étant reliée, dans le circuit primaire 12, à la zone d'échange thermique 100 de pré-refroidissement par une première zone de distribution intermédiaire 150 apte à distribuer, à la sortie de la zone d'échange thermique 100 de pré-refroidissement, le gaz combustible en deux sous-flux de débits respectifs m₁ et m₂=m-m₁, et à les injecter respectivement dans l'échangeur thermique 20 et l'échangeur annexe 21 de la zone d'échange thermique 200 de refroidissement, une zone d'échange thermique 300 de liquéfaction comprenant au moins un échangeur thermique 30 et un échangeur thermique annexe 31, et une deuxième zone de distribution intermédiaire 250 reliant, dans le circuit primaire 12, les zones d'échange thermique 200 de refroidissement et 300 de liquéfaction. Cette deuxième zone de distribution intermédiaire 250 est apte à réunir en un seul flux les deux sous-flux de gaz combustible sortant des échangeurs thermiques 20, 21 de la zone d'échange thermique 200 de refroidissement et à les redistribuer en deux autres sous-flux de gaz combustible de débits respectifs m₃ et m₄=m-m₃ pour les injecter respectivement dans l'échangeur thermique 30 et l'échangeur thermique annexe 31 de la zone d'échange thermique 300 de liquéfaction, l'azote détendu et refroidi provenant de la turbine 22 circulant dans l'échangeur thermique annexe 31 à contre-courant du sous-flux de gaz de débit m₄.

La figure 1 montre en outre qu'une turbine 22 (de préférence à détente) est disposée, dans le circuit secondaire 34, reliant la sortie de l'échangeur thermique 20 de la zone d'échange thermique 200 de refroidissement et l'entrée de l'échangeur thermique annexe 31 de la zone d'échange thermique 300 de liquéfaction, cette turbine 33 permet de détendre et refroidir l'azote vaporisé sortant de l'échangeur thermique 20 de la zone d'échange thermique 200 de refroidissement, avant son injection dans l'échangeur thermique annexe 31 de la zone d'échange thermique 300 de liquéfaction.

La figure 2 montre la mise en oeuvre du procédé selon l'invention sur l'installation selon l'invention représentée sur la figure 1. Pour cela, on a indiqué les différentes phases du procédé de l'invention au niveau des échangeurs thermiques où elles sont réalisées.

La figure 2 montre en particulier que le procédé selon l'invention consiste à liquéfier un gaz combustible comprenant majoritairement du méthane, en le faisant circuler dans un circuit primaire I ouvert depuis une source de gaz combustible vers un réservoir pour gaz liquéfié 2, tandis qu' un mélange réfrigérant constitué d'azote liquide ou au moins partiellement vaporisé circule dans un circuit secondaire 34 ouvert depuis un réservoir d'azote 3 pour être relâché vers l'atmosphère.

Les différentes étapes du procédé selon l'invention sont détaillées ci-après, selon que l'on examine la circulation de l'azote dans le circuit secondaire 34 ou la circulation du gaz combustible à traiter dans le circuit primaire 12 :

### A. Circulation de l'azote dans le circuit secondaire 34.

- **étape préliminaire** (avant échange thermique) : on pompe l'azote liquide contenu dans le réservoir d'azote liquide 3 à une pression typiquement de 1,2 MPa (12 bars) (mais une pression plus élevée est possible, par exemple 20 voire 30 bars, en fonction de la nature du gaz naturel à liquéfier).

### • Vaporisation de l'azote liquide :

L'azote initialement complètement liquide, en provenance du réservoir 3, est injecté dans l'échangeur thermique 40 de la zone d'échange thermique 400 de sous-refroidissement, dans lequel il circule à contre-courant du flux de gaz combustible. Puis, dans la zone 400 de sous-refroidissement, le flux d'azote se vaporise partiellement. A la sortie de la zone 400, l'azote partiellement vaporisé est injecté dans l'échangeur 30 de la zone d'échange thermique 300 de liquéfaction pour liquéfier une partie du flux de gaz combustible, entre T₃ et T₂. Cette étape permet d'ajuster au mieux le débit de gaz combustible à liquéfier pour optimiser le procédé selon l'invention, et faciliter sa mise en oeuvre technique car alors à T₂, l'azote est totalement vaporisé si bien que les échangeurs impliqués (échangeurs 20 et 21) ont des entrées-sorties purement monophasiques.

Puis, l'azote complètement vaporisé est, à la température T₂, injecté dans l'échangeur thermique 20 de la zone d'échange thermique de refroidissement 200, dans lequel il circule à contre-courant d'une partie du gaz combustible qui y est refroidi entre la température T1 de pré-refroidissement jusqu'à la température T₂ de rosée. A la sortie de l'échangeur thermique 20, l'azote, à une température proche de T₁, est totalement vaporisé, mais toujours à haute pression.

### • Détente de l'azote liquide vaporisé :

On détend ensuite l'azote vaporisé dans la turbine de détente 22 (typiquement d'une pression de 1,2 MPa à moins de 0,2 MPa, les valeurs précises dépendant du gaz combustible à refroidir). Cela permet d'obtenir un flux d'azote certes vaporisé, mais à une température cryogénique typiquement de l'ordre de -160°C (là encore les valeurs précises dépendent du cas étudié). Autrement dit, l'azote obtenu est à une température bien inférieure à T₃ (qui est la température bulle du gaz à liquéfier) . Ainsi, on obtient de l'azote froid, complètement vaporisé et à basse pression, que l'on utilise pour liquéfier le reste du flux de combustible qui n'a pas été liquéfié. D'un point de vue conceptuel : c'est cette étape (qu'on peut qualifier de "soulagement" du seul refroidissement du gaz combustible par vaporisation d'azote liquide) qui permet d'économiser la quantité d'azote liquide globale.

### B. Circulation du gaz combustible à traiter dans le circuit primaire 12.

### • phase de pré-refroidissement 1000

Au cours de cette phase 1000 de pré-refroidissement, le gaz combustible (de débit initial m) est refroidi de la température ambiante T₀ à une température de pré-refroidissement T₁ supérieure à la température de rosée T₂ du gaz combustible, cette phase de pré-refroidissement étant réalisée par échange thermique avec un flux d'azote vaporisé et à basse pression circulant à contre-courant du flux de gaz combustible dans l'échangeur thermique 10 de la zone d'échange thermique 100 de pré-refroidissement.

### • première phase de redistribution 1050

A la sortie de la zone d'échange thermique 10 de pré-refroidissement, le gaz combustible à liquéfier est réparti en deux sous-flux de débits respectifs m₁ et m₂=m-m₁, cette première phase de redistribution 1050 étant réalisée dans une première zone de distribution intermédiaire 150.

### • phase de refroidissement 2000

Au cours de cette phase de refroidissement 2000, le gaz combustible, une fois réparti en deux sous-flux de débits m₁ et m₂, est refroidi depuis la température de pré-refroidissement T₁ jusqu'à la température de rosée T₂ du gaz combustible, cette phase de refroidissement étant réalisée dans la zone d'échange thermique 200 de refroidissement comprenant l'échangeur thermique 20 et l'échangeur annexe 21, selon les étapes suivantes :
o injection 2001 du sous-flux de gaz combustible de débit m₁ dans l'échangeur thermique 20 et injection 2002 du sous-flux de gaz de débit m₂ dans l'échangeur annexe 21, un flux vaporisé circulant à contre-courant du flux de gaz combustible dans chacun des échangeurs (20, 21) de la zone d'échange thermique (200) de refroidissement ;
o à la température de rosée T₂ du gaz combustible, réunion 2003 en un seul flux de débit m des deux sous-flux de gaz combustible de débits respectifs m₁ et m₂ sortant respectivement de chacun des échangeurs 20, 21 de la zone d'échange thermique 200 de refroidissement.

### • deuxième phase de redistribution 2050

Au cours de cette phase, le flux de gaz combustible de débit m sortant de la zone d'échange thermique 200 de refroidissement, est redistribué en deux sous-flux de débits respectifs m₃ et m₄=m-m₃, cette deuxième phase de redistribution 2050 étant réalisée dans une deuxième zone de distribution intermédiaire 250.

### • phase de liquéfaction complète 3000

Au cours de cette phase de liquéfaction 3000, le gaz combustible réparti en deux sous-flux de débits respectifs m₃ et m₄ est complètement liquéfié par refroidissement jusqu'à une température T₃ au moins aussi basse que la température bulle du gaz combustible. Cette phase de liquéfaction complète 3000 est réalisée dans la zone d'échange thermique 300 comme suit :
- on injecte 3004 le sous-flux de débit m₃ dans l'échangeur thermique 30 de la zone d'échange thermique 300 de liquéfaction pour le liquéfier complètement et le refroidir jusqu'à la température T₃, en y faisant circuler à contre-courant le flux d'azote au moins partiellement vaporisé sortant de la zone d'échange thermique 400 de sous-refroidissement ;
- on injecte 3005 le sous-flux de débit m₄ dans l'échangeur thermique annexe 31 de la zone d'échange thermique 300 de liquéfaction pour le liquéfier complètement et le refroidir jusqu'à la température T₃, en y faisant circuler, à contre-courant du gaz combustible, le flux d'azote sortant de la turbine 22 ; à la température T₃ du gaz combustible ;
- on réunit 3006 les deux sous-flux de gaz combustible de débits respectifs m₃ et m₄ sortant respectivement de chacun des échangeurs thermiques 30, 31 de la zone d'échange thermique 300 de liquéfaction, pour les réinjecter dans la zone d'échange thermique 400 de sous-refroidissement.

### • Détente 2004 de l'azote liquide vaporisé :

Puis, on détend 2004 dans une turbine 22 le flux d'azote totalement vaporisé à la sortie de l'échangeur thermique 20 de la zone d'échange thermique 200 de refroidissement ; et on réinjecte l'azote vaporisé et détendu dans l'échangeur thermique annexe 31.

### • Phase de sous-refroidissement 4000

Au cours de cette phase 4000, le gaz combustible liquéfié, sortant de la zone d'échange thermique 300 de liquéfaction, est sous-refroidi de la température T₃ jusqu'à une température de sous-refroidissement T₄, cette phase de sous-refroidissement 4000 étant réalisée dans la zone d'échange thermique 400 de sous-refroidissement comprenant au moins un échangeur thermique 40 par échange thermique avec le flux d'azote initialement complètement liquide circulant à contre-courant du flux de gaz combustible.

Sur cette étape, tout le gaz combustible est, par définition déjà liquéfié, et on cherche à le sous - refroidir encore ; sur cette étape la totalité du flux de GNL est sous-refroidi par le flux d'azote liquide haute pression qui se vaporise partiellement pour réaliser sa tâche.

Au final, le procédé selon l'invention comporte 5 grands paramètres de pilotage du procédé :
- le débit d'azote liquide m_{N2,}
- la pression de pompage de l'azote liquide P_{N2HP}, la détente de l'azote totalement vaporisé et donc sa pression en fin de détente P_{N2BP}, et les deux phases de répartition 1050 et 2050 du débit de gaz combustible d'une part entre les phases de pré-refroidissement et d'autre part entre les phases de refroidissement et de liquéfaction.

### EXEMPLES

Les exemples suivants illustrent l'invention sans toutefois en limiter la portée. Il s'agit de simulations numériques réalisée à l'aide de l'outil de simulation aspen hysys V7.3 sur la base du modèle thermodynamique SRK LK - 1 (Soave Redlich-Kwong Lee Kesler 1). Ces simulations ont permis de calculer les paramètres suivants :
- la puissance mécanique utilisée par le procédé en kW ;
- la consommation spécifique en kWh/t de GNL produit (ratio de la puissance mécanique et du débit massique de GNL produit) ;
- le ratio massique d'azote liquide utilisé par rapport au GNL produit d'azote liquide ;
- le gain de consommation d'énergie par rapport au procédé connu de l'art antérieur avec un cycle ouvert à l'azote liquide ;
par comparaison avec les résultats que l'on obtiendrait avec un procédé connu selon l'art antérieur comportant un cycle ouvert à l'azote liquide tel qu'illustré à la figure 3 :
Ces simulations numériques ont été réalisées dans les conditions suivantes :
- Gaz d'entrée (gaz combustible à refroidir) :
   o Pression : 48 bar
   o Température : 30°C
   o Débit massique : 10,18 t/h
   o Composition (% molaire) :
      ▪ N₂ : 0,79%
      ▪ C₁ : 91,21%
      ▪ C₂ : 7,89%
      ▪ C₃ : 0,11%
      ▪ C₄₊ :0
- Température minimale de refroidissement du réfrigérant avec le milieu ambiant : 30°C
- Hypothèses de rendement polytropique de compresseur : 85%
- Température de sous-refroidissement du GNL : -158°C.

Les résultats des simulations sont présentés dans le tableau 1 ci-après :

**Tableau 1**

| | Procédé connu avec un cycle ouvert à l'azote liquide (tel qu'illustré sur la figure 2) | Procédé selon l'invention |
|---|---|---|
| consommation d'énergie mécanique en kW | 0 | 0 |
| la consommation spécifique en kWh/t de GNL produit | 0 | 0 |
| le ratio massique d'azote liquide utilisé par rapport au GNL produit d'azote liquide | 2,05 | 1,85 |
| le gain en consommation d'énergie par rapport au procédé connue de l'art antérieur avec un cycle ouvert à l'azote liquide | - | -9,8 % |

Ces résultats montrent que, par rapport à un procédé à cycle ouvert simple à l'azote liquide, le procédé selon l'invention permet de réduire la consommation d'azote liquide de presque 10%, ce qui constitue la principale source de coûts opérationnels d'un procédé à cycle ouvert.

## Revendications

1. Procédé de liquéfaction d'un gaz combustible comprenant majoritairement du méthane, dans lequel ledit gaz combustible circule dans un circuit primaire (12) depuis une source de gaz combustible (1) vers un réservoir pour gaz liquéfié (2), et un réfrigérant constitué d'azote se trouvant à l'état liquide ou au moins partiellement vaporisé circule dans un circuit secondaire (34) ouvert depuis un réservoir d'azote (3) liquide pour être relâché vers l'atmosphère (4), ledit procédé comprenant les phases suivantes :
• une phase de pré-refroidissement (1000) au cours de laquelle le gaz combustible de débit initial m est refroidi de la température ambiante T₀ à une température de pré-refroidissement T₁ supérieure à la température de rosée T₂ du gaz combustible, cette phase de pré-refroidissement étant réalisée par échange thermique avec un flux d'azote totalement vaporisé à une température proche à T₁ à basse pression circulant à contre-courant du flux de gaz combustible dans au moins un échangeur thermique (10) d'une zone d'échange thermique (100) de pré-refroidissement ;
• une première phase de redistribution (1050) du gaz combustible à la sortie de la zone d'échange thermique (100) de pré-refroidissement, en deux sous-flux de débits respectifs m₁ et m₂=m-m₁, cette première phase de redistribution (1050) étant réalisée dans une première zone de distribution intermédiaire (150), puis
• une phase de refroidissement (2000) au cours de laquelle le gaz combustible est refroidi depuis la température de pré-refroidissement T₁ jusqu'à la température de rosée T₂ du gaz combustible, cette phase de refroidissement étant réalisée dans une zone d'échange thermique (200) de refroidissement comprenant un échangeur thermique (20) et un échangeur annexe (21), selon les étapes suivantes :
o injecter (2001) le sous-flux de débit m₁ dans l'échangeur thermique (20) et injecter (2002) le sous-flux de gaz de débit m₂ dans l'échangeur annexe (21),
o un flux d'azote complètement vaporisé circulant à contre-courant du flux de gaz combustible dans l'échangeur thermique (20) de la zone d'échange thermique (200) de refroidissement, à la sortie de l'échangeur thermique (20) de la zone d'échange thermique (200) de refroidissement, l'azote forme un flux d'azote totalement vaporisé à une température proche à T₁ à haute pression ;
o un flux d'azote complètement vaporisé à une température proche à T₂ et à basse pression circulant à contre-courant du flux de gaz combustible dans l'échangeur annexe (21) de la zone d'échange thermique (200) de refroidissement, à la sortie de l'échangeur annexe (21) de la zone d'échange thermique (200) de refroidissement, l'azote forme le flux d'azote totalement vaporisé à une température proche à T₁ à basse pression ;
o à la température de rosée T₂ du gaz combustible, réunir (2003) en un seul flux de débit m les deux sous-flux de gaz combustible de débits respectifs m₁ et m₂ sortant respectivement de chacun des échangeurs (20, 21) de la zone d'échange thermique (200) de refroidissement ;
• une phase de liquéfaction complète (3000) au cours de laquelle le flux unique de gaz combustible sortant de la zone d'échange thermique (200) de refroidissement est complètement liquéfié par refroidissement jusqu'à une température T₃ au moins aussi basse que la température bulle du gaz combustible ; cette phase de liquéfaction complète (3000) étant réalisée dans une zone d'échange thermique (300) de liquéfaction comprenant au moins un échangeur thermique (30) ;
• une phase de sous-refroidissement (4000) au cours de laquelle le gaz combustible liquéfié sortant de la zone d'échange thermique (300) de liquéfaction est sous-refroidi de la température T₃ jusqu'à une température de sous-refroidissement T₄, cette phase de sous-refroidissement (4000) étant réalisée dans une zone d'échange thermique (400) de sous-refroidissement comprenant au moins un échangeur thermique (40) par échange thermique avec l'azote initialement complètement liquide provenant du réservoir d'azote liquide (3) et circulant à contre-courant du flux de gaz combustible, l'azote se vaporise partiellement et forme un flux d'azote partiellement vaporisé ;
ledit procédé comporte en outre, entre les phases de refroidissement (2000) et de liquéfaction complète (3000), une deuxième phase de redistribution (2050) du flux de gaz combustible de débit m sortant de la zone d'échange thermique (200) de refroidissement, en deux sous-flux de débits respectifs m₃ et m₄=m-m₃ ; cette deuxième phase de redistribution (2050) étant réalisée dans une deuxième zone de distribution intermédiaire (250) ;
et une étape supplémentaire consistant à détendre (2004) dans une turbine (22) le flux d'azote totalement vaporisé à une température proche à T₁ à haute pression et l'azote forme un flux d'azote complètement vaporisé et à basse pression ; puis on injecte le flux d'azote complètement vaporisé et à basse pression dans l'échangeur thermique annexe (31) ;
où la phase de liquéfaction complète (3000) comprend en outre des étapes intermédiaires supplémentaires (3004, 3005, 3006, 3007) entre la température de rosée T₂ du gaz combustible et la température T₃ :
• on injecte (3004) le sous-flux de débit m₃ dans l'échangeur thermique (30) de la zone d'échange thermique (300) de liquéfaction pour le liquéfier complètement et le refroidir jusqu'à la température T₃, en y faisant circuler à contre-courant le flux d'azote partiellement vaporisé sortant de la zone d'échange thermique (400) de sous-refroidissement, l'azote est totalement vaporisé dans l'échangeur thermique (30) de la zone d'échange thermique (300) de liquéfaction et forme le flux d'azote complètement vaporisé ;
• on injecte (3005) le sous-flux de débit m₄ dans un échangeur thermique annexe (31) de la zone d'échange thermique (300) de liquéfaction pour le liquéfier complètement et le refroidir jusqu'à la température T₃, en y faisant circuler, à contre-courant du gaz combustible, le flux d'azote complètement vaporisé et à basse pression sortant de la turbine (22), et l'azote à la sortie de l'échangeur thermique annexe (31) de la zone d'échange thermique (300) de liquéfaction forme le flux d'azote complètement vaporisé à une température proche à T₂ et à basse pression ;
• à la température T₃ du gaz combustible, on réunit (3006) les deux sous-flux de gaz combustible de débits respectifs m₃ et m₄ sortant respectivement de chacun des échangeurs thermiques (30, 31) de la zone d'échange thermique (300) de liquéfaction, pour les réinjecter dans la zone d'échange thermique (400) de sous-refroidissement.

2. Procédé selon la revendication 1, selon lequel :
- le débit m₁ du sous-flux de gaz combustible injecté dans l'échangeur thermique (20) de la zone d'échange thermique (200) de refroidissement représente au moins 80%, et de préférence au moins 85% du débit initial m de gaz combustible ; et
- le débit m₃ du sous-flux de gaz combustible injecté dans l'échangeur thermique (30) de la zone d'échange thermique (300) de liquéfaction représente au moins 60% du débit initial m de gaz combustible, et au plus la valeur de m₁.

3. Procédé selon les revendications 1 ou 2, selon lequel l'azote liquide provenant du réservoir d'azote liquide (3) est pompé à une pression d'au moins 1,2 MPa.

4. Procédé selon la revendication 1, selon lequel l'azote au moins partiellement vaporisé à la sortie de l'échangeur thermique (20) de la zone d'échange thermique (200) de refroidissement est détendu, dans la turbine (22), à une pression égale ou inférieure à 0,2 MPa.

5. Procédé selon l'une quelconque des revendications 1 à 4, dans lequel le gaz à liquéfier contient du méthane en une proportion molaire d'au moins 80%.

6. Installation de liquéfaction d'un gaz combustible pour la mise en oeuvre du procédé tel que défini selon l'une quelconque des revendications 1, 2, 4 et 5, ladite installation comprenant un circuit primaire (12) relié à une source (1) de gaz combustible et à un réservoir pour gaz liquéfié (2), un circuit secondaire (34) ouvert relié à un réservoir d'azote liquide (3), et quatre zones d'échange thermiques (100, 200, 300, 400) disposées en cascade pour refroidir et liquéfier le gaz combustible circulant dans le circuit primaire (12), chacune desdites zones thermiques (100, 200, 300, 400) étant traversée par les circuits primaire (12) et secondaire (34) disposés de manière que le gaz combustible et l'azote y circulent à contre-courant selon la configuration suivante :
- une zone d'échange thermique (100) de pré-refroidissement comprenant au moins un échangeur thermique (10),
- une zone d'échange thermique (200) de refroidissement comprenant un échangeur thermique (20) et un échangeur annexe (21), la zone d'échange thermique (200) de refroidissement étant reliée, dans le circuit primaire (12), à la zone d'échange thermique (100) de pré-refroidissement par
- une première zone de distribution intermédiaire (150) apte à distribuer, à la sortie de la zone d'échange thermique (100) de pré-refroidissement, le gaz combustible en deux sous-flux de débits respectifs m₁ et m₂=m-m₁, et à les injecter respectivement dans l'échangeur thermique (20) et l'échangeur annexe (21) de la zone d'échange thermique (200) de refroidissement,
- une zone d'échange thermique (300) de liquéfaction comprenant au moins un échangeur thermique (30), et
- une zone d'échange thermique (400) de sous-refroidissement comprenant au moins un échangeur thermique (40), ladite installation comporte en outre :
- un échangeur thermique annexe (31) dans la zone d'échange thermique (300) de liquéfaction,
- une turbine (22) disposée, dans le circuit secondaire (34), entre la sortie de l'échangeur thermique (20) de la zone d'échange thermique (200) de refroidissement et l'entrée de l' échangeur thermique annexe (31) de la zone d'échange thermique (300) de liquéfaction, pour y détendre et refroidir l'azote au moins partiellement vaporisé sortant de l'échangeur thermique (20) de la zone d'échange thermique (200) de refroidissement avant de l'injecter dans l'échangeur thermique annexe (31) de la zone d'échange thermique (300) de liquéfaction,
- une deuxième zone de distribution intermédiaire (250) reliant, dans le circuit primaire (12), les zones d'échange thermique (200) de refroidissement et (300) de liquéfaction, la deuxième zone de distribution intermédiaire (250) étant apte à réunir en un seul flux les deux sous-flux de gaz combustible sortant des échangeurs thermiques (20, 21) de la zone d'échange thermique (200) de refroidissement et à les redistribuer en deux autres sous-flux de gaz combustible de débits respectifs m₃ et m₄=m-m₃ pour les injecter respectivement dans l'échangeur thermique (30) et l'échangeur thermique annexe (31) de la zone d'échange thermique (300) de liquéfaction, l'azote détendu et refroidi provenant de la turbine (22) circulant dans l'échangeur thermique annexe (31) à contre-courant du sous-flux de gaz de débit m4.

7. Installation selon la revendication 6 pour la mise en oeuvre du procédé tel que défini selon la revendication 3, comprenant en outre une pompe configurée pour pomper à une pression d'au moins 1,2 MPa.

## Patentansprüche

1. Verfahren zum Verflüssigen eines Brenngases, umfassend überwiegend Methan, wobei das Brenngas in einem primären Kreislauf (12) von einer Brenngasquelle (1) zu einem Behälter für verflüssigtes Gas (2) zirkuliert, und ein Kühlmittel, das aus Stickstoff besteht, der sich in einem flüssigen Zustand befindet oder mindestens teilweise verdampft in einem offenen zweiten Kreislauf (34) von einem Behälter für flüssigen Stickstoff (3) zirkuliert, um an der Atmosphäre (4) freigelassen zu werden, das Verfahren umfassend die folgenden Phasen:
• eine Vorkühlphase (1000), bei der das Brenngas mit anfänglichem Durchsatz m von der Raumtemperatur T₀ auf eine Vorkühltemperatur T₁ höher als die Tautemperatur T₂ des Brenngases gekühlt wird, wobei diese Vorkühlphase durch Wärmetausch mit einem Strom aus vollständig verdampftem Stickstoff bei einer Temperatur nahe an T₁ bei Niederdruck, der in Gegenströmung zu dem Brenngasstrom zirkuliert, in mindestens einem Wärmetauscher (10) einer Wärmetauschzone (100) zum Vorkühlen durchgeführt wird;
• eine erste Phase (1050) zum Umverteilen des Brenngases aus dem Auslass der Wärmetauschzone (100) zum Vorkühlen in zwei Teilströme der jeweiligen Durchsätze m₁ und m₂=m-m₁, wobei diese erste Umverteilungsphase (1050) in einer ersten Zwischenverteilungszone (150) durchgeführt wird, dann
• eine Kühlphase (2000), bei der das Brenngas von der Vorkühltemperatur T₁ auf die Tautemperatur T₂ des Brenngases gekühlt wird, wobei diese Kühlphase in einer Wärmetauschzone (200) zum Kühlen durchgeführt wird, umfassend einen Wärmetauscher (20) und einen zusätzlichen Tauscher (21), gemäß den folgenden Schritten:
o Einspritzen (2001) des Teilstroms des Durchsatzes m₁ in den Wärmetauscher (20) und Einspritzen (2002) des Gasteilstroms des Durchsatzes m₂ in den zusätzlichen Tauscher (21),
o wobei ein Strom aus vollständig verdampftem Stickstoff in Gegenströmung zu dem Brenngasstrom in dem Wärmetauscher (20) der Wärmetauschzone (200) zum Kühlen zu dem Auslass des Wärmetauschers (20) von der Wärmetauschzone (200) zum Kühlen zirkuliert, wobei der Stickstoff einen Strom aus vollständig verdampftem Stickstock bei einer Temperatur nahe T₁ bei Hochdruck ausbildet;
o wobei ein Strom aus vollständig verdampftem Stickstoff bei einer Temperatur nahe T₂ und bei Niederdruck in Gegenströmung zu dem Brenngasstrom in dem zusätzlichen Tauscher (21) der Wärmetauschzone (200) zum Kühlen zu dem Auslass des zusätzlichen Tauschers (21) von der Wärmetauschzone (200) zum Kühlen zirkuliert, wobei der Stickstoff den Strom aus vollständig verdampftem Stickstock bei einer Temperatur nahe T₁ bei Niederdruck ausbildet;
o bei Tautemperatur T₂ des Brenngases, Zusammenführen (2003) in einem einzigen Strom des Durchsatzes m der zwei Brennstoffteilströme des Durchsatzes m₁ beziehungsweise m₂, die jeweils aus jedem der Tauscher (20, 21) der Wärmetauschzone (200) zum Kühlen ausgelassen werden;
• eine Phase (3000) zum vollständigen Verflüssigen, bei der der einzelne Strom des Brenngases aus der Wärmetauschzone (200) zum Kühlen vollständig durch Kühlung auf eine Temperatur T₃, die mindestens so niedrig wie die Einschlusstemperatur des Brenngases ist, verflüssigt wird; wobei diese Phase (3000) zum vollständigen Verflüssigen in einer Wärmetauschzone (300) zum Verflüssigen durchgeführt wird, umfassend mindestens einen Wärmetauscher (30);
• eine Unterkühlphase (4000), bei der das verflüssigte Brenngas, das von der Wärmetauschzone (300) zum Verflüssigen ausgelassen wird, von der Temperatur T₃ auf eine Unterkühltemperatur T₄ gekühlt wird, wobei diese Unterkühlphase (4000) in einer Wärmetauschzone (400) zum Unterkühlen durchgeführt wird, umfassend mindestens einen Wärmetauscher (40), durch Wärmetausch mit dem anfänglichen vollständig flüssigen Stickstoff, der aus dem Behälter für flüssigen Stickstoff (3) stammt und in Gegenströmung zu dem Brenngasstrom zirkuliert, wobei der Stickstoff teilweise verdampft und einen Strom aus teilweise verdampften Stickstoff ausbildet;
wobei das Verfahren ferner zwischen der Phase (2000) zum Kühlen und der Phase (3000) zum vollständigen Verflüssigen eine zweite Phase (2050) zum Umverteilen des Brenngasstroms des Durchsatzes m, der aus der Wärmetauschzone (200) zum Kühlen ausgelassen wird, in zwei Teilströme des jeweiligen Durchsatzes m₃ und m₄=m-m₃; wobei diese zweite Umverteilungsphase (2050) in einer zweiten Zwischenumverteilungszone (250) durchgeführt wird; und einen zusätzlichen Schritt umfasst, der aus einem Entspannen (2004), in einer Turbine (22), des Stroms aus vollständig verdampftem Stickstoff auf eine Temperatur von nahe T₁ bei Hochdruck besteht, und wobei der Stickstoff einen Strom aus vollständig Stickstoff und bei Niederdruck ausbildet; wobei dann der Strom aus vollständig verdampftem Stickstoff und bei Niederdruck in den zusätzlichen Wärmetauscher (31) eingespritzt wird;
wobei die vollständige Verflüssigungsphase (3000) ferner zusätzliche Zwischenschritte (3004, 3005, 3006, 3007) zwischen der Tautemperatur T₂ des Brenngases und der Temperatur T₃ umfasst:
• Einspritzen (3004) des Teilstroms des Durchsatzes m₃ in den Wärmetauscher (30) der Wärmetauschzone (300) zum Verflüssigen, um diesen vollständig zu verflüssigen und auf die Temperatur T₃ zu kühlen, indem dieser in Gegenströmung zu dem Strom aus teilweise verdampftem Stickstoff, der aus der Wärmetauschzone (400) zum Unterkühlen ausgelassen wird, zirkuliert, wobei der Stickstoff in dem Wärmetauscher (30) der Wärmetauschzone (300) zum Verflüssigen vollständig verdampft und den Strom aus vollständig verdampftem Stickstoff ausbildet;
• Einspritzen (3005) des Teilstroms des Durchsatzes m₄ in einen zusätzlichen Wärmetauscher (31) der Wärmetauschzone (300) zum Verflüssigen, um diesen vollständig zu verflüssigen und auf die Temperatur T₃ zu kühlen, indem dieser in Gegenströmung zu dem Brenngas zirkuliert wird, wobei der Strom aus vollständig verdampftem Stickstoff und bei Niederdruck aus der Turbine (22) ausgelassen wird, und wobei der Stickstoff an dem Auslass des zusätzlichen Wärmetauschers (31) der Wärmetauschzone (300) zum Verflüssigen den Strom aus vollständig verdampftem Stickstoff ausbildet, bei einer Temperatur nahe T₂ und bei Niederdruck;
• bei der Temperatur T₃ des Brenngases, Zusammenführen (3006) der zwei Teilströme des Brenngases der Durchsätze m₃ beziehungsweise m₄ jedes der Wärmetauscher (30, 31) der Wärmetauschzone (300) zum Verflüssigen, um diese in die Wärmetauschzone (400) zum Unterkühlen einzuspritzen.

2. Verfahren nach Anspruch 1, wobei:
- der Durchsatz m₁ des Teilstroms des Brenngases, der in den Wärmetauscher (20) der Wärmetauschzone (200) zum Kühlen eingespritzt wird, mindestens 80 % und vorzugsweise mindestens 85 % des anfänglichen Durchsatzes m des Brenngases darstellt; und
- der Durchsatz m₃ des Teilstroms des Brenngases, der in den Wärmetauscher (30) der Wärmetauschzone (300) zum Verflüssigen eingespritzt wird, mindestens 60 % des anfänglichen Durchsatzes m des Brenngases und höchstens den Wert von m₁ darstellt.

3. Verfahren nach Anspruch 1 oder 2, wobei der flüssige Stickstoff, der aus dem Behälter für flüssigen Stickstoff (3) stammt, bei einem Druck von mindestens 1,2 MPa abgepumpt wird.

4. Verfahren nach Anspruch 1, wobei der Stickstoff, der mindestens teilweise an dem Auslass des Wärmetauschers (20) der Wärmetauschzone (200) zum Kühlen verdampft ist, in der Turbine (22) bei einem Druck gleich oder niedriger als 0,2 MPa entspannt ist.

5. Verfahren nach einem der Ansprüche 1 bis 4, wobei das zu verflüssigende Gas Methan in einem Molverhältnis von mindestens 80 % enthält.

6. Anlage zum Verflüssigen eines Brenngases zur Durchführung des Verfahrens nach einem der Ansprüche 1, 2, 4 und 5, die Anlage umfassend einen Primärkreislauf (12), der mit einer Brenngasquelle (1) und mit einem Behälter für verflüssigtes Gas (2) verbunden ist, einen offenen Sekundärkreislauf (34), der mit einem Behälter für flüssigen Stickstoff (3) verbunden ist, und vier Wärmetauschzonen (100, 200, 300, 400), die reihenweise angeordnet sind, um das Brenngas, das in dem Primärkreislauf (12) zirkuliert, zu kühlen und verflüssigen, wobei jede der Wärmetauschzonen (100, 200, 300, 400) durch den Primär- (12) und den Sekundärkreislauf (34) durchdrungen ist, die so angeordnet sind, dass das Brenngas und der Stickstoff durch diese in Gegenströmung gemäß der folgenden Konfiguration zirkulieren:
- eine Wärmetauschzone (100) zum Vorkühlen, umfassend mindestens einen Wärmetauscher (10),
- eine Wärmetauschzone (200) zum Kühlen, umfassend einen Wärmetauscher (20) und einen zusätzlichen Tauscher (21), wobei die Wärmetauschzone (200) zum Kühlen in dem Primärkreislauf (12) mit der Wärmetauschzone (100) zum Vorkühlen verbunden ist durch
- eine erste Zwischenverteilungszone (150), die in der Lage ist, an dem Auslass der Wärmetauschzone (100) zum Vorkühlen, das Brenngas in zwei Teilströme des Durchsatzes m₁ beziehungsweise m₂=m-m₁ zu verteilen und diese jeweils in den Wärmetauscher (20) und den zusätzlichen Tauscher (21) der Wärmetauschzone (200) zum Kühlen einzuspritzen,
- eine Wärmetauschzone (300) zum Verflüssigen, umfassend mindestens einen Wärmetauscher (30), und
- eine Wärmetauschzone (400) zum Unterkühlen, umfassend mindestens einen Wärmetauscher (40),
wobei die Anlage ferner aufweist:
- einen zusätzlichen Wärmetauscher (31) in der Wärmetauschzone (300) zum Verflüssigen,
- eine Turbine (22), die in dem Sekundärkreislauf (34) zwischen dem Auslass des Wärmetauschers (20) der Wärmetauschzone (200) zum Kühlen und dem Einlass des zusätzlichen Wärmetauschers (31) der Wärmetauschzone (300) zum Verflüssigen angeordnet ist, um den mindestens teilweise verdampften Stickstoff, der aus dem Wärmetauscher (20) der Wärmetauschzone (200) zum Kühlen ausgelassen wird, zu entspannen und zu kühlen, bevor er in den zusätzlichen Wärmetauscher (31) der Wärmetauschzone (300) zum Verflüssigen,
- eingespritzt wird, wobei eine zweite Zwischenverteilungszone (250), in dem Primärkreislauf (12), die Wärmetauschzone (200) zum Kühlen und (300) Verflüssigen verbindet, wobei die zweite Zwischenverteilungszone (250) in der Lage ist, die zwei Teilströme des Brenngases, die aus den Wärmetauschern (20, 21) der Wärmetauschzone (200) zum Kühlen ausgelassen werden, in einen einzigen Strom zusammenzuführen und diese in zwei andere Teilströme des Brenngases mit Durchsatz m₃ beziehungsweise m₄=m-m₃umzuverteilen, um sie jeweils in den Wärmetauscher (30) und den zusätzlichen Wärmetauscher (31) der Wärmetauschzone (300) zum Verflüssigen einzuspritzen, wobei der entspannte und gekühlte Stickstoff, der aus der Turbine (22) stammt, in dem zusätzlichen Wärmetauscher (31) in Gegenströmung zu dem Teilstrom des Gases mit Durchsatz m₄ zirkuliert.

7. Anlage nach Anspruch 6 zur Durchführung des Verfahrens nach Anspruch 3, ferner umfassend eine Pumpe, die konfiguriert ist, um bei einem Druck von mindestens 1,2 MPa zu pumpen.

## Claims

1. A method for liquefying a fuel gas comprising predominantly methane, wherein said fuel gas circulates in a primary circuit (12) from a source of fuel gas (1) toward a tank for liquefied gas (2), and a refrigerant consisting of nitrogen in a liquid or at least partly vaporized state circulates in an open secondary circuit (34) from a liquid nitrogen tank (3) to be released into the atmosphere (4), said method comprising the following phases:
• a pre-cooling phase (1000) during which the initial flow rate m of fuel gas is cooled from the ambient temperature T₀ to a pre-cooling temperature T₁ greater than the dew temperature T₂ of the fuel gas, this pre-cooling phase being carried out by heat exchange with a flow of totally vaporized nitrogen at a temperature close to T₁ at low pressure circulating in counter-current to the flow of fuel gas in at least one heat exchanger (10) of a pre-cooling heat exchange region (100);
• a first phase (1050) of redistributing the fuel gas at the outlet of the pre-cooling heat exchange region (100) into two sub-flows of respective flow rates m₁ and m₂ = m-m₁, this first redistribution phase (1050) being carried out in a first intermediate distribution region (150), then
• a cooling phase (2000) during which the fuel gas is cooled from the pre-cooling temperature T₁ to the dew temperature T₂ of the fuel gas, this cooling phase being carried out in a cooling heat exchange region (200) comprising a heat exchanger (20) and an auxiliary exchanger (21), according to the following steps:
o injecting (2001) the sub-flow of flow rate m₁ into the heat exchanger (20) and injecting (2002) the gas sub-flow of flow rate m₂ into the auxiliary exchanger (21),
o a flow of completely vaporized nitrogen circulating in counter-current to the flow of fuel gas in the heat exchanger (20) of the cooling heat exchange region (200), at the outlet of the heat exchanger (20) of the cooling heat exchange region (200), the nitrogen forming a flow of totally vaporized nitrogen at a temperature close to T₁ at high pressure;
o a flow of completely vaporized nitrogen at a temperature close to T₂ and at low pressure circulating in counter-current to the flow of fuel gas in the auxiliary exchanger (21) of the cooling heat exchange region (200), at the outlet of the auxiliary exchanger (21) of the cooling heat exchange region (200), the nitrogen forming the flow of totally vaporized nitrogen at a temperature close to T₁ at low pressure;
o at the dew temperature T₂ of the fuel gas, combining (2003) the two sub-flows of fuel gas of respective flow rates m₁ and m₂ leaving each of the heat exchangers (20, 21) of the cooling heat exchange region (200), respectively, into a single flow of flow rate m;
• a complete liquefaction phase (3000) during which the single flow of fuel gas leaving the cooling heat exchange region (200) is completely liquefied by cooling to a temperature T₃ at least as low as the bubble temperature of the fuel gas; this complete liquefaction phase (3000) being carried out in a liquefaction heat exchange region (300) comprising at least one heat exchanger (30);
• a subcooling phase (4000) during which the liquefied fuel gas leaving the liquefaction heat exchange region (300) is subcooled from the temperature T₃ to a subcooling temperature T₄, this subcooling phase (4000) being carried out in a subcooling heat exchange region (400) comprising at least one heat exchanger (40) by heat exchange with the initially completely liquid nitrogen from the liquid nitrogen tank (3) and circulating in counter-current to the flow of fuel gas, the nitrogen being partly vaporized and forming a flow of partly vaporized nitrogen;
said method further comprises, between the cooling phase (2000) and complete liquefaction phase (3000), a second phase (2050) of redistributing the fuel gas flow of flow rate m leaving the cooling heat exchange region (200) into two sub-flows of respective flow rates m₃ and m₄ = m-ms; this second redistribution phase (2050) being carried out in a second intermediate distribution region (250);
and an additional step consisting of expanding (2004), in a turbine (22), the flow of totally vaporized nitrogen at a temperature close to T₁ at high pressure and the nitrogen forming a flow of completely vaporized nitrogen at low pressure; then the flow of completely vaporized nitrogen at low pressure is injected into the auxiliary heat exchanger (31);
wherein the complete liquefaction phase (3000) further comprises additional intermediate steps (3004, 3005, 3006, 3007) between the dew temperature T₂ of the fuel gas and the temperature T₃:
• the sub-flow of flow rate m₃ is injected (3004) into the heat exchanger (30) of the liquefaction heat exchange region (300) in order to completely liquefy and cool it to the temperature T₃ by circulating therein the flow of partly vaporized nitrogen leaving the subcooling heat exchange region (400), the nitrogen being totally vaporized in the heat exchanger (30) of the liquefaction heat exchange region (300) and forming the flow of completely vaporized nitrogen;
• the sub-flow of flow rate m₄ is injected (3005) into an auxiliary heat exchanger (31) of the liquefaction heat exchange region (300) in order to completely liquefy and cool it to the temperature T₃ by causing the flow of completely vaporized nitrogen at low pressure leaving the turbine (22) to circulate in counter-current to the fuel gas, and the nitrogen at the outlet of the auxiliary heat exchanger (31) of the liquefaction heat exchange region (300) forming the flow of completely vaporized nitrogen at a temperature close to T₂ at low pressure;
• at the temperature T₃ of the fuel gas, the two sub-flows of fuel gas of respective flow rates m₃ and m₄ leaving each of the heat exchangers (30, 31) of the liquefaction heat exchange region (300) are recombined (3006) in order to reinject them into the subcooling heat exchange region (400).

2. The method according to claim 1, wherein:
- the flow rate m₁ of the sub-flow of fuel gas injected into the heat exchanger (20) of the cooling heat exchange region (200) is at least 80%, and preferably at least 85%, of the initial flow rate m of fuel gas; and
- the flow rate m₃ of the sub-flow of fuel gas injected into the heat exchanger (30) of the liquefaction heat exchange region (300) is at least 60% of the initial flow rate m of fuel gas, and at the most the value of m₁.

3. The method according to either claim 1 or claim 2, wherein the liquid nitrogen from the liquid nitrogen tank (3) is pumped at a pressure of at least 1.2 MPa.

4. The method according to claim 1, wherein the at least partly vaporized nitrogen at the outlet of the heat exchanger (20) of the cooling heat exchange region (200) is expanded, in the turbine (22), at a pressure of less than or equal to 0.2 MPa.

5. The method according to any of claims 1 to 4, wherein the gas to be liquefied contains methane in a molar proportion of at least 80%.

6. A facility for liquefying a fuel gas for carrying out the method as defined according to any of claims 1, 2, 4 and 5, said facility comprising a primary circuit (12) connected to a source (1) of fuel gas and to a tank for liquefied gas (2), an open secondary circuit (34) connected to a liquid nitrogen tank (3), and four heat exchange regions (100, 200, 300, 400) arranged in cascade for cooling and liquefying the fuel gas circulating in the primary circuit (12), each of said heat regions (100, 200, 300, 400) being crossed by the primary circuit (12) and secondary circuit (34) arranged so that the fuel gas and the nitrogen circulate there in counter-current mode according to the following configuration:
- a pre-cooling heat exchange region (100) comprising at least one heat exchanger (10),
- a cooling heat exchange region (200) comprising a heat exchanger (20) and an auxiliary exchanger (21), the cooling heat exchange region (200) being connected, in the primary circuit (12), to the pre-cooling heat exchange region (100) by
- a first intermediate distribution region (150) which is suitable for distributing, at the outlet of the pre-cooling heat exchange region (100), the fuel gas into two sub-flows of respective flow rates m₁ and m₂ = m-m₁, and injecting them into the heat exchanger (20) and the auxiliary exchanger (21) of the cooling heat exchange region (200), respectively,
- a liquefaction heat exchange region (300) comprising at least one heat exchanger (30), and
- a subcooling heat exchange region (400) comprising at least one heat exchanger (40),
said facility further comprises:
- an auxiliary heat exchanger (31) in the liquefaction heat exchange region (300),
- a turbine (22) which is arranged, in the secondary circuit (34), between the outlet of the heat exchanger (20) of the cooling heat exchange region (200) and the inlet of the auxiliary heat exchanger (31) of the liquefaction heat exchange region (300) in order to expand and cool the at least partly vaporized nitrogen leaving the heat exchanger (20) of the cooling heat exchange region (200) before injecting it into the auxiliary heat exchanger (31) of the liquefaction heat exchange region (300), a second intermediate distribution region (250) connecting, in the primary circuit (12), the cooling heat exchange region (200) and the liquefaction heat exchange region (300), the second intermediate distribution region (250) being suitable for combining, into a single flow, the two sub-flows of fuel gas leaving the heat exchangers (20, 21) of the cooling heat exchange region (200) and redistributing them into two other sub-flows of fuel gas of respective flow rates m₃ and m₄ = m-m₃ in order to inject them respectively into the heat exchanger (30) and the auxiliary heat exchanger (31) of the liquefaction heat exchange region (300), the expanded and cooled nitrogen from the turbine (22) circulating in the auxiliary heat exchanger (31) in counter-current to the sub-flow of gas of flow rate m₄.

7. The facility according to claim 6 for carrying out the method as defined in claim 3, further comprising a pump which is configured to pump at a pressure of at least 1.2 MPa.
